# EUROPÄISCHE PATENTSCHRIFT

(11) **EP 0 136 410 B1**
(45) Veröffentlichungstag und Bekanntmachung des Hinweises auf die Patenterteilung: **20.05.1987**
(21) Anmeldenummer: 84107317.4
(22) Anmeldetag: 26.06.1984
(51) Int. Cl.: E01B 9/40

(54) **Schienenbefestigung mit verstellbarer Schienenunterlagsplatte**
Rail-fastening device with an adjustable tying plate
Dispositif de fixation de rail comportant une selle d'attache réglable

(30) Priorität: 09.09.1983 DE 3332522
(43) Veröffentlichungstag der Anmeldung: 10.04.1985
(73) Patentinhaber: Hoesch Aktiengesellschaft, 44145 Dortmund (DE)
(72) Erfinder: Pfeiffer, Peter,, D-5840 Schwerte (DE)

## Beschreibung

Die Erfindung betrifft ein Gleis, bestehend aus Schienen, Querschwellen und jeweils als Schienenunterlagsplatten ausgebildete Schienenbefestigung mit dem Schienenfuß zugeordneten Stützrippen und Befestigungsbohrungen für die Unterlagsplatten mit der Schwelle verbindende Schwellenschrauben, wobei die Befestigungsbohrungen einen unterschiedlichen Abstand zur jeweils zugehörigen an der gleichen Seite des Schienenfußes angeordneten Stützrippe haben.

Eine solche Schienenbefestigung ist aus der US-A-1 862 521 bekannt, die aber eine Spurweitenveränderung auf einfache Weise nicht gestattet.

Weiterhin bekannte Schienenbefestigungen ermöglichen eine Korrektur der Schienenspurweite durch Verschieben der Unterlagsplatte unter Beibehaltung der Befestigungspunkte in der Schwelle. Die Korrektur der Seitenlage der Schienenbefestigung durch Verschieben der Schienenunterlagsplatte in Schienenquerrichtung erfolgt nach der DD-A 113781 durch einen exzentrischen Einsatz in der Befestigungsbohrung der Schienenunterlagsplatte, der durch Verdrehen eine Seitenverschiebung der Schienenunterlagsplatte hervorruft. Nach der DE-U 1 775 242 ist vorgesehen, die Querverschiebung der Schienenunterlagsplatte durch schräggestellte Langlöcher zu erzielen und dadurch eine Variation der Spurweite zu ermöglichen. Abgesehen von der aufwendigungen Konstruktion dieser Schienenbefestigung ermöglicht die DD-A 113 781 nur eine geringe Seitenverstellung. Die DE-U 1 775 242 besitzt keine eindeutige Seitenfixierung, so daß sich bei Überfahren der federnd befestigten Schienenunterlagsplatte, insbesondere in Kurven, eine seitliche Verschiebung nicht ausschließen läßt.

Der Erfindung liegt die Aufgabe zugrunde, ein Gleis mit einer Schienenbefestigung der eingangs genannten Art zu schaffen, wobei auch größere Spurweitenveränderungen möglich sind und eine eindeutige seitliche Lagefixierung der Schienenunterlagsplatte gewährleistet ist.

Die Aufgabe wird erfindungsgemäß durch die im Kennzeichenteil des Anspruchs 1 angegebenen Merkmale gelöst. Um die Spurweite in mehreren Stufen variieren zu können, ist nach einer vorteilhaften Ausgestaltung der Erfindung vorgesehen, die Schienenunterlagsplatten eines Gleises mit unterschiedlichen Bohrungsabstandsdifferenzen auszubilden.

Die mit der Erfindung erzielten Vorteile bestehen insbesondere darin, daß ohne zusätzliche Bauteile eine variable Schienenbefestigung es ermöglicht, die Spurweite in mehreren Stufen zu variieren. Durch die besonders einfache und anschauliche Ausgestaltung des Erfindungsgegenstandes ist es möglich, diese Spurweitenvariation auch durch Hilfskräfte ohne technische Vorbildung durchführen zu lassen. Als weiterer Vorteil ist herauszustellen, daß eine vorgesehene Spurweitenveränderung ohne zusätzlichen Meß-und Einstellaufwand durchgeführt werden kann, da die Spurweitenveränderung durch die Lage der Schienenunterlagsplatte auf ein vorgesehenes Maß fixiert ist.

Ein Ausführungsbeispiel der Erfindung ist in der Zeichnung dargestellt und wird im folgenden näher beschrieben.

Es zeigen:
Fig. 1 eine Schienenbefestigung nach der Erfindung in Richtung der Schiene gesehen,
Fig. 2 eine Gleishälfte mit Schwelle in Richtung der Schiene gesehen mit geringer Spurweite und
Fig. 3 eine Ansicht entsprechend Figur 2 mit großer Spurweite.

Im beschriebenen Ausführungsbeispiel besteht das Problem, daß in einem Land ein Eisenbahnnetz mit einer geringeren Spurweite besteht als in den umliegenden Ländern, beispielsweise 1000 mm gegenüber 1067 mm. Es ist vorgesehen, daß diese Spurweite vorerst beibehalten wird, jedoch nach Erneuerung ganzer Streckenabschnitte kurzfristig eine Umstellung auf die größere Spurweite ohne großen Umbauaufwand ermöglicht wird. Dieses wird durch die erfindungsgemäße Schienenbefestigung möglich.

Im Ausführungsbeispiel liegt die Schiene 1 über einer Dämpfungsunterlage 2 und einer Schienenunterlagsplatte 3 auf der Schwelle 4 auf. Schwellenschrauben 6 verbinden die Schienenunterlagsplatte 3 durch Befestigungsbohrungen 7 über einen Dübel mit der Schwelle 4. Die seitliche Fixierung der Schiene 1 erfolgt durch seitliche Abstützung des Schienenfuß an den Stützrippen 5. In Taschen der Stützrippen 5 sind in bekannter Weise Hakenschrauben 8 befestigt, die die Schiene 1 elastisch oder starr über Niederhalter 9 am Schienenfuß niederhalten. Nach der Erfindung ist der jeweilige Abstand zwischen Stützrippe 5 und Befestigungsbohrung 7 der Schienenunterlagsplatte an den verschiedenen Seiten unterschiedlich. Das Ausführungsbeispiel zeigt einen geringen Abstand und einen großen Abstand 11. Um im Bedarfsfall die geringe Spurweite 12 von 1000 mm auf eine größere Spurweite 13 von 1067 mm umstellen zu können, ist vorgesehen, die jeweiligen Schienenbefestigungen mit einer Differenz des Abstandes von Stützrippe zur Befestigungsbohrung 11 minus 10 von 33,5 mm auszubilden. Nach dem Ausführungsbeispiel ist dann vorgesehen, durch Umdrehen beider Schienenbefestigungen des Gleises die gewünschte Spurerweiterung von 1000 mm entsprechend Figur 2 auf 1067 mm entsprechend Figur 3 zu erzielen. Es ist jedoch auch möglich, diese Spurerweiterung nur durch Umdrehen einer Schienenbefestigung eines Gleises vorzunehmen, wenn die Differenz der Abstände 11 minus 10 zwischen Stützrippe und Befestigungsbohrung 67 mm beträgt.

Entsprechend einer weiteren nicht dargestellten Ausgestaltung ist es jedoch auch möglich, geringe Spurdifferenzen in mehreren Stufen auszugleichen. Dieses ist besonders dann erforderlich, Kenn durch starke seitliche Abnutzung des Schienenkopfes die gewünschte Spurweite nicht mehr vorliegt. In diesem Falll kann beispielsweise eine Schienenbefestigung des Gleises mit einer Differenz des Abstandes zwischen Stützrippe und Befestigungsbohrung von 5 mm ausgebildet werden und die andere Schienenbefestigung des Gleises mit einer Differenz von 10 mm. Wenn im ursprünglichen Einbauzustand die Befestigungen so eingebaut sind, daß die größtmögliche Spurweite vorgesehen ist, kann nach seitlichem Verschleiß des Schienenkopfes um 5 mm die erste Schienenbefestigung verdreht werden, so daß die ursprüngliche Spurweite wieder hergestellt ist, nach einem Verschleiß von 10 mm an beiden Schienen würde die zweite Schienenbefestigung verdreht werden, wobei die erste Befestigung die ursprüngliche Lage hat und nach einem Seitenverschleiß beider Schienenköpfe von insgesamt 15 mm könnte durch Verdrehen beider Schienenbefestigungen wieder die ursprüngliche Spurweite hergestellt werden. Die Erfindung kann jedoch auch für Plattenoberbau eingesetzt werden, um Fertigungstoleranzen der Betonplatten auszugleichen.
1 Schiene
2 Dämpfungsunterlage
3 Schienenunterlageplatte
4 Schwelle
5 Stützrippe
6 Schwellenschraube
7 Befestigungsbohrung
8 Hakenschraube
9 Niederhalter
10 geringer Abstand
11 großer Abstand
12 geringe Spurweite
13 große Spurweite

## Patentansprüche

1. Gleis, bestehend aus Schienen (1), Querschwellen (4) und jeweils als Unterlagsplatte (3) ausgebildete Schienenbefestigung mit dem Schienenfuß zugeordneten Stützrippen (5) und Befestigungsbohrungen (7) für die Unterlagsplatte (3) mit der Schwelle (4) verbindende Schwellenschrauben (6), wobei die Befestigungsbohrungen (7) einen unterschiedlichen Abstand (10, 11) zur jeweils zugehörigen, an der gleichen Seite des Schienenfußes angeordneten Stützrippe haben, dadurch gekennzeichnet, daß die Schienenunterlagsplatten (3) eine gleichbleibende Dicke aufweisen und daß durch Verdrehen der Schienenunterlagsplatten (3) um 180° die Spurweite des Gleises veränderbar ist.

2. Gleis nach Anspruch 1, dadurch gekennzeichnet, daß die Schienenunterlagsplatten (3) des Gleises mit unterschiedlichen Bohrungsabstandsdifferenzen ausgebildet sind.

## Claims

1. Track comprising rails (1), sleepers (4) and rail mountings with reinforcing ribs (5) constructed as tying plates (3) and mounting apertures (7) for sleeper screws (6) connecting the tying plates (3) to the sleepers (4), wherein the mounting apertures (7) have an adjustable spacing (10, 11) from the associated reinforcing rib arranged on the same side of the rail foot, characterised in that the rail tying plates (3) have a constant thickness and that the gauge of the track is variable by rotation of the rail tying plates (3) through 180°.

2. Track according to claim 1, characterised in that the rail tying plates (3) of the track are made with adjustable aperture spacing differences.

## Revendications

1. Voie comprenant des rails (1), des traverses (4) et également une fixation de rail, réalisée sous la forme d'une selle (3), avec des nervures- supports (5) prévues pour le patin de rail, et des trous de fixation (7) pour des tirefonds (6) reliant la selle (3) à la traverse (4), dans laquelle les trous de fixation (7) sont écartés d'une distance différente (10, 11) de la nervure-support correspondante, disposée du même côté du patin de rail, caractérisée en ce que les selles de rail (3) présentent une épaisseur constante, et en ce que l'écartement de la voie peut être modifié par pivotement de 180° des selles de rail (3).

2. Voie selon la revendication 1, caractérisée en ce que les selles de rails (3) de la voie sont réalisées avec diverses différences d'écartement entre les trous.
